# FASCICULE DE BREVET EUROPEEN

(11) **EP 0 921 265 B1**
(45) Date de publication et mention de la délivrance du brevet: **25.02.2004**
(21) Numéro de dépôt: 98402859.7
(22) Date de dépôt: 18.11.1998
(51) Int. Cl.: E06B 9/17, E06B 9/174

(54) **Dispositif de support pour mécanisme de volet roulant, particulièrement destiné à des applications traditionnelles**
Tragevorrichtung für Rolläden, insbesondere für traditionelle Anwendungen
Supporting device for roller blinds, especially for traditional applications

(30) Priorité: 05.12.1997 FR 9715423
(43) Date de publication de la demande: 09.06.1999
(73) Titulaire: Zurfluh Feller, 25150 Roide (FR)
(72) Inventeur: Allemand, Jean-Marie, 25190 Villars /s Dampjoux (FR)
(74) Mandataire: Armengaud Ainé, Alain

(56) Documents cités:
- EP-A- 0 784 145
- DE-A- 19 711 311

## Description

La présente invention est relative à un dispositif de support pour mécanisme de volet roulant, particulièrement destiné à des applications traditionnelles, c'est-à-dire où la réservation pour l'ensemble du mécanisme existe au moment de la construction dans le gros oeuvre.

L'invention concerne un dispositif de support du genre de ceux qui comportent une patte, une tulipe et une équerre, la patte étant prévue pour s'emboîter au sein d'un logement prévu en fond d'une coulisse.

EP-A-0 784 145 montre, en particulier sur Fig. 3, un dispositif de support de ce genre dans lequel la patte est prévue pour s'emboîter au sein d'un logement prévu en fond d'une coulisse, ladite patte étant pourvue à son extrémité de moyens d'assemblage qui autorisent le montage par agrafage de la tulipe, l'équerre étant pourvue d'orifices pour l'assemblage de divers composants du volet roulant. La patte est reliée à l'équerre par des vis et des écrous, permettant un démontage de l'équerre relativement à la patte. Si l'équerre est monobloc avec le support de console, toute possibilité de démontage d'une pièce par rapport à l'autre disparaît.

EP-A-0 652 350 montre un dispositif de support pour un mécanisme de volet roulant comportant différents éléments assemblés sans recours à des boulons et écrous. L'ensemble est relativement compliqué.

On connaît également (cf. brevets européen, EP-0 652 350 et français FR-2 635 141) des principes de montage qui consistent par exemple à fixer une équerre à l'extrémité de chacune des coulisses du volet roulant, chacune de ces équerres étant par ailleurs pourvue d'une pluralité de trous de fixation afin d'y adapter les divers mécanismes de volet roulant (treuil de manoeuvre à sangle ou à cordon, couple conique, moteur, compensateur, système de frein, guide sangle...), ainsi qu'éventuellement une jambe de force pour renforcer la liaison au gros oeuvre.

Chacune des équerres comporte sur sa petite aile plusieurs trous afin de pouvoir la déplacer perpendiculairement à la coulisse en fonction du type de manoeuvre et de l'amplitude du déport vertical et/ou en profondeur souhaité de l'axe de la sortie de manoeuvre. Il existe également des systèmes d'équerres à longueur d'ailes variable, chacune étant en outre munie de lumières et/ou d'orifices pour permettre le montage par vissage ou par emboîtage des supports d'arbre du volet roulant, ces lumières pouvant également permettre l'ajustement du déport radial de l'arbre du volet roulant en fonction du diamètre d'enroulement.

Les principaux inconvénients de ces systèmes de montage connus de l'art antérieur résident particulièrement dans la multitude de moyens d'assemblage annexes (vis, écrou, boulon, goupille, rivet, joint...) qu'il convient d'utiliser pour solidariser l'ensemble des composants d'un volet roulant aux coulisses et au gros oeuvre. Ces systèmes de montage nécessitent par ailleurs des usinages en tête de coulisse (perçage, découpes...) pour l'assemblage des équerres, ce qui multiplie d'autant les possibilités de réglage et de positionnement de l'ensemble lors de la pose finale sur site. De plus, étant donné que ces réglages s'effectuent en bout de chaîne, ils sont à l'initiative du poseur et ils ne tiennent que peu ou prou compte des spécifications du constructeur qui ne peut engager pleinement sa responsabilité. En outre, les pièces nécessaires au montage, particulièrement au niveau des équerres et des jambes de force ne sont pas symétriques, il existe un modèle pour un montage à gauche et un autre pour un montage à droite ; cette spécificité engendre donc des risques d'erreurs au montage, ce qui complique d'autant la procédure d'assemblage de l'ensemble.

La présente invention a pour but, surtout, de proposer un dispositif de support pour mécanisme de volet roulant qui reste d'une conception simple et dans lequel les pièces sont assemblées de manière démontable, en particulier pour être interchangeables, sans avoir recours à des vis ou à des boulons, et qui ne nécessitent aucun usinage particulier en tête de coulisse.

A cet effet, le dispositif de support pour mécanisme de volet roulant, particulièrement destiné à des applications traditionnelles, du genre défini précédemment, est caractérisé en ce que la patte est pourvue également de moyens d'assemblage qui autorisent le montage par agrafage de l'équerre et qui consistent, d'une part en un orifice pour le passage d'un téton venant de la tulipe rapportée, et d'autre part de tenons, conformés en T, permettant l'accrochage de l'équerre à ladite patte, le téton verrouillant l'assemblage de l'équerre sur la patte sous les tenons.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue en perspective des divers éléments en éclaté, illustrant le dispositif de montage objet de l'invention ;
- la figure 2 est une vue en perspective des divers éléments assemblés, illustrant le dispositif de montage objet de l'invention ;
- la figure 3 est une vue en perspective des divers éléments assemblés et munis d'un organe de manoeuvre monté en configuration "hors joue" ;
- la figure 4 est une vue en perspective des divers éléments assemblés et munis d'un réducteur monté en position "hors joue" ;
- la figure 5 est une vue en perspective des divers éléments assemblés et munis d'un treuil monté en position "entre joue" ;
- la figure 6 est une vue en perspective des divers éléments assemblés et munis d'un moteur monté en position "entre joue".

Selon un mode préféré du dispositif objet de l'invention, celui-ci comporte un patte 1 obtenue notamment par emboutissage d'un feuillard métallique, destinée à coopérer à l'une des extrémités 2 de la coulisse 3 du volet roulant. En particulier, l'épaisseur de la patte 1 est telle qu'elle peut glisser avec un léger frottement à l'intérieur d'une réservation 4 formant logement en fond de coulisse 3, ce logement étant formé par des nervures 5 obtenues lors de la fabrication du profilé formant coulisse 3.

La patte 1 comporte essentiellement deux parties 6, 7, la première 6, longitudinale, destinée à coopérer à l'intérieur du logement 4 prévu dans la coulisse 3, la seconde 7, à l'extrémité de la première 6, permet le montage d'une part d'une tulipe 8, et d'autre part d'une équerre 9.

La seconde partie 7 comporte une première paroi 10, sensiblement perpendiculaire à la première partie 6 longitudinale de la patte, élaborée également par pliage.

Dans le prolongement de la patte 1 et au niveau de son extrémité débouchante, devant reposer à l'extrémité 2 de ladite coulisse 3, se situe une zone 11 qui comporte un certain nombre d'usinages 12, 13 permettant le montage des pièces annexes précédemment citées (tulipe 8, équerre 9).

Ces usinages 12, 13 consistent essentiellement, d'une part en un orifice 14 pour le passage d'un téton 15 venant d'une tulipe 8 rapportée, et d'autre part de tenons 16, conformés en T, permettant l'accrochage d'une équerre 9 à ladite patte 1.

Ces tenons 16 s'étendent latéralement et perpendiculairement par rapport à la face extérieure 17 à ladite patte 1, et ils sont obtenus par une opération de poinçonnage.

Après découpe, ces tenons 16 sont repoussés vers l'extérieur de la patte 1.

La dernière zone de l'extrémité de ladite patte 1 est constituée par une paroi inclinée 18, positionnée sensiblement perpendiculairement à la zone 11 comportant les moyens de montage des accessoires 8, 9 et globalement parallèle à ladite première paroi 10.

Lorsque ladite patte 1 est emprisonnée dans son logement 4 à l'extrémité 2 de la coulisse 3, la paroi inclinée 18 est dirigée vers l'extérieur de la paroi frontale de la coulisse 3, tandis que la partie 11 qui lui fait face est dirigée vers l'intérieur, cette paroi inclinée 18 permettant d'assurer le guidage en translation des lames du volet roulant qui cheminent dans les coulisses 3.

On prévoit par ailleurs de disposer sensiblement en partie inférieure 19 de ladite patte 1, au moins un dégagement 20 de matière constitué par une fente, de manière à permettre, lorsque ladite patte 1 est enfoncée dans la coulisse 3, de repousser une zone de nervures 5 de coulisse 3 afin d'immobiliser en translation ladite patte 1 dans son logement 4. En outre, ladite patte 1 pourra comporter un orifice 21 pour le passage d'une vis ou d'un organe de fixation au travers de la paroi frontale 22 de la coulisse 3.

Selon une caractéristique avantageuse de l'invention, la tulipe 8 devant-être montée à l'extrémité de ladite patte 1 est réalisée dans un matériau, notamment en matière plastique, possédant un très bon coefficient de frottement de manière à assurer un très bon guidage lors du déroulement ou de l'enroulement du tablier du volet roulant.

Un petit ergot 15bis faisant saillie extérieurement par rapport à la paroi frontale 24, permet d'immobiliser axialement la tulipe 8 dans son logement.

Selon encore une autre caractéristique avantageuse de l'invention, la paroi inclinée 24 de ladite tulipe 8 comporte différentes épaisseurs de manière à s'adapter à divers modèles de coulisses 3 variant en fonction de l'épaisseur du tablier.

La dernière pièce pouvant être connectée à ladite patte 1 est constituée par une équerre 9. Celle-ci peut être montée indifféremment sur une patte 1 disposée dans une coulisse 3 gauche ou dans une coulisse 3 droite, en raison des positionnements des moyens de montage 25 selon des axes de symétrie 26 qui autorisent son montage par retournement de ladite équerre 9.

Selon une caractéristique avantageuse de l'invention, cette équerre 9 réalisée par pliage d'une patte métallique, comporte sensiblement trois zones 27, 28, 29 bien distinctes.

La première zone 27 comporte un certain nombre de lumières 30 en son centre, préférentiellement au nombre de deux, qui sont positionnées selon un axe de symétrie 26 qui passe notamment par l'une des diagonales ou des médiatrices de ladite première zone. Cette zone 27, sensiblement carrée, coopère au niveau de la partie 11 de ladite patte 1 qui comporte les moyens d'assemblage 12, 13. Les tenons 16 formant ces moyens d'assemblage s'emboîtent respectivement, d'une part au niveau d'une des lumières 30, et d'autre part au niveau de l'une des échancrures 31 prévues en périphérie de ladite zone 27.

Ladite première zone 27 comporte des échancrures 31 positionnées en périphérie et de part et d'autre de l'axe de symétrie 26.

Cette zone 27 comprend également un orifice 32 disposé sur l'axe de symétrie 26 et autorise l'emboîtement du téton 15 venu de la tulipe 8, ce téton 15 verrouille l'assemblage de l'équerre 9 sur la patte 1.

L'équerre 9 est pourvue en outre d'une seconde zone 28 positionnée sensiblement perpendiculairement à la première zone 27, celle-ci permettant de décaler latéralement par rapport à la première zone 27, la troisième zone 29 de l'équerre 9 qui est pliée selon une direction sensiblement perpendiculaire à la seconde zone 28 et parallèlement à la première zone 27.

On peut ainsi, grâce à cette équerre 9, effectuer un déport latéral de l'ensemble du mécanisme du volet roulant.

La troisième zone 29 de l'équerre 9 est munie d'une pluralité d'orifices 33 uniformément répartis selon sa direction longitudinale.

Ces orifices 33 sont munis d'oreilles 34 placées selon des positions diamétralement opposées de manière à permettre le montage et la solidarisation de paliers 35 ou roulement à billes qui sont maintenus en position, grâce à un montage de type baïonnette.

Le palier 35 ou le roulement à billes qui supporte un axe d'enroulement d'un volet roulant ou d'un tablier, se positionne dans l'équerre grâce à ces orifices 33, selon des espaces prédéfinis, ceci dans le but de bien positionner le diamètre d'enroulement du tablier par rapport à la coulisse 3 et à la tulipe 8.

Selon encore une autre caractéristique avantageuse de l'invention, l'équerre 9 est unique, quel que soit le type de manoeuvre ou la valeur du déport d'axe de manoeuvre.

Avec ce type de montage (équerre assemblée à une patte, elle-même emboîtée en tête de coulisse), il n'y a plus de risques de faux aplomb ou de mauvais parallélisme entre l'arbre et la coulisse, compte tenu que les entr'axes des paliers supportant l'arbre d'enroulement sont fixés par la fabrication de l'équerre et de la patte et que la hauteur des coulisses supportant lesdites pattes est en général invariante.

Le dernier avantage de ce type de montage consiste en l'utilisation d'une équerre unique symétrique, quel que soit le type de manoeuvre ou de la valeur du déport d'axe de manoeuvre nécessaire à la configuration du site.

En effet, dans le cas d'une manoeuvre motorisée ou dans le cas d'un volume réduit dans la maçonnerie, la manoeuvre se pose alors entre l'équerre et le tablier, sensiblement dans l'espace généré par le décalage latéral de la deuxième zone formant l'équerre. Ce montage est appelé "entre joue" ou "entre équerre".

Dans tous les autres cas où il n'y a pas de problème d'encombrement et où à chaque fois que l'on désire décaler l'axe de manoeuvre afin de faciliter l'ouverture de la fenêtre, la manoeuvre se positionne de l'autre côté de la plaque de l'équerre et réalise un montage appelé "hors joue" ou "hors équerre".

Il demeure bien entendu que la présente invention n'est pas limitée aux exemples de réalisation décrits et représentés ci-dessus, mais qu'elle en englobe toutes-les variantes, comme définies dans les revendications annexées.

## Revendications

1. Dispositif de support pour mécanisme de volet roulant, particulièrement destiné à des applications traditionnelles, le dispositif comportant une patte (1), une tulipe (8) et une équerre (9), la patte (1) étant prévue pour s'emboîter au sein d'un logement (4) prévu en fond d'une coulisse (3), ladite patte (1) étant pourvue à son extrémité de moyens d'assemblage qui autorisent le montage par agrafage de la tulipe (8), l'équerre (9) étant pourvue d'orifices (33) pour l'assemblage de divers composants du volet roulant, **caractérisé en ce que** ladite patte (1) est pourvue également de moyens d'assemblage (12,13,14) qui autorisent le montage par agrafage de l'équerre (9) et qui consistent, d'une part en un orifice (14) pour le passage d'un téton (15) venant de la tulipe (8) rapportée, et d'autre part de tenons (16), conformés en T, permettant l'accrochage de l'équerre (9) à ladite patte (1), le téton (15) verrouillant l'assemblage de l'équerre (9) sur la patte (1) sous les tenons (16).

2. Dispositif de support pour mécanisme de volet roulant selon la revendication 1, **caractérisé en ce que** la patte (1) comporte deux parties (6, 7), la première (6) longitudinale, destinée à coopérer à l'intérieur du logement (4) prévu dans la coulisse (3), la seconde (7) comprenant :
- une première paroi (10), sensiblement perpendiculaire à la première partie (6) longitudinale de la patte,
- une zone (11) qui comporte un certain nombre d'usinages (12, 13, 14) permettant le montage de la tulipe (8) et de l'équerre (9),
- une paroi inclinée (18), positionnée sensiblement perpendiculairement à la zone (11) comportant les moyens de montage de la tulipe (8) et de l'équerre (9) et globalement parallèle à ladite première paroi (10) .

3. Dispositif de support pour mécanisme de volet roulant selon la revendication 1, **caractérisé en ce que** les tenons (16) s'étendent latéralement et perpendiculairement par rapport à la face extérieure (17) à ladite patte (1).

4. Dispositif de support pour mécanisme de volet roulant selon l'une quelconque des revendications précédentes, **caractérisé en ce qu'**on prévoit de disposer sensiblement en partie inférieure (19) de ladite patte (1), au moins un dégagement (20) de matière constitué par une fente, de manière à permettre, lorsque ladite patte (1) est enfoncée dans la coulisse (3), de repousser une zone de nervures (5) de coulisse (3) afin d'immobiliser en translation ladite patte (1) dans son logement (4).

5. Dispositif de support pour mécanisme de volet roulant selon l'une quelconque des revendications 1 à 4, **caractérisé en ce que** la tulipe (8) devant être montée à l'extrémité de ladite patte (1) est réalisée dans un matériau, notamment en matière plastique, possédant un très bon coefficient de frottement de manière à assurer un très bon guidage lors du déroulement ou de l'enroulement d'un tablier de volet roulant, la tulipe (8) comportant une paroi frontale (24) avec un petit ergot (15bis) qui fait saillie extérieurement par rapport à la paroi frontale (24), et qui permet d'immobiliser axialement la tulipe (8) dans son logement.

6. Dispositif de support pour mécanisme de volet roulant selon la revendication 5, **caractérisé en ce que** la paroi frontale (24) de ladite tulipe (8) comporte différentes épaisseurs de manière à s'adapter à divers modèles de coulisses (3) variant en fonction de l'épaisseur du tablier.

7. Dispositif de support pour mécanisme de volet roulant selon l'une quelconque des revendications précédentes, **caractérisé en ce que** l'équerre (9) peut être montée indifféremment sur une patte (1) disposée dans une coulisse (3) gauche ou dans une coulisse (3) droite, en raison des positionnements des moyens de montage (25) selon des axes de symétrie (26) qui autorisent son montage par retournement de ladite équerre (9).

8. Dispositif de support pour mécanisme de volet roulant selon l'une quelconque des revendications précédentes, **caractérisé en ce que** l'équerre (9) réalisée par pliage d'une patte métallique, comporte sensiblement trois zones (27, 28, 29).

9. Dispositif de support pour mécanisme de volet roulant selon l'ensemble des revendications 2 et 8, **caractérisé en ce qu'**une première zone (27) est munie de lumières (30) en son centre, préférentiellement au nombre de deux, qui sont positionnées selon un axe de symétrie (26) qui passe notamment par l'une des diagonales ou des médiatrices de ladite première zone, cette zone (27), sensiblement carrée, coopère au niveau de la partie (11) de ladite patte (1) qui comporte les moyens d'assemblage (12, 13, 14), les tenons (16) formant ces moyens d'assemblage s'emboîtant respectivement, d'une part au niveau d'une des lumières (30), et d'autre part au niveau de l'une des échancrures (31) prévues en périphérie de ladite zone (27) et de part et d'autre de l'axe de symétrie (26).

10. Dispositif de support pour mécanisme de volet roulant selon la revendication 9, **caractérisé en ce qu'**une seconde zone (28) est positionnée sensiblement perpendiculairement à la première zone (27), celle-ci permettant de décaler latéralement par rapport à la première zone (27).

11. Dispositif de support pour mécanisme de volet roulant selon la revendication 10, **caractérisé en ce qu'**une troisième zone (29) de l'équerre (9) est pliée selon une direction sensiblement perpendiculaire à la seconde zone (28) et parallèlement à la première zone (27).

12. Dispositif de support pour mécanisme de volet roulant selon l'une quelconque des revendications précédentes, **caractérisé en ce que** les orifices (33) sont munis d'oreilles (34) placées selon des positions diamétralement opposées de manière à permettre le montage et la solidarisation de paliers (35) ou roulement à billes qui sont maintenus en position, grâce à un montage de type baïonnette.

13. Dispositif de support pour mécanisme de volet roulant selon l'une quelconque des revendications précédentes, **caractérisé en ce que** l'équerre (9) est unique, quel que soit le type de manoeuvre ou la valeur du déport d'axe de manoeuvre, en raison des positionnements des moyens de montage (25) selon des axes de symétrie (26).

## Patentansprüche

1. Haltevorrichtung für den Mechanismus eines Rolladens, die insbesondere für traditionelle Verwendungen bestimmt ist und ein Befestigungseisen (1), eine Fußmuffe (8) und einen Winkel (9) umfaßt, wobei das Befestigungseisen (1) vorgesehen ist, sich in eine im Boden einer Schiene (3) vorgesehene Aufnahme (4) einzufügen und an einem Ende mit Verbindungsmitteln versehen ist, die den Zusammenbau durch Einhaken der Fußmuffe (8) ermöglichen, und der Winkel (9) mit Öffnungen (33) für den Zusammenbau von verschiedenen Bestandteilen des Rolladens versehen ist, **dadurch gekennzeichnet, daß** das Befestigungseisen (1) auch mit Verbindungsmitteln (12, 13, 14) versehen ist, die den Zusammenbau durch Einhaken des Winkels (9) ermöglichen und einerseits aus einer Öffnung (14) für den Durchgang eines Ansatzes (15), der von der gegenüberliegenden Fußmuffe (8) kommt, und andererseits aus T-förmigen Nasen (16) bestehen, die das Einhaken des Winkels (9) in das Befestigungseisen (1) erlauben, wobei der Ansatz (15) die Verbindung des Winkels (9) mit dem Befestigungseisen (1) unter den Nasen (16) verriegelt.

2. Haltevorrichtung für den Mechanismus eines Rolladens nach Anspruch 1, **dadurch gekennzeichnet, daß** das Befestigungseisen (1) zwei Teile (6, 7) umfaßt, einen ersten Längsteil (6), der mit dem Inneren der in der Schiene (3) vorgesehenen Aufnahme (4) zusammenwirken soll, und einen zweiten (7), welcher
- eine erste Wand (10), die im wesentlichen senkrecht zum ersten Längsteil (6) des Befestigungseisens verläuft,
- eine Zone (11), welche eine bestimmte Anzahl maschineller Bearbeitungen (12, 13, 14) enthält, die den Zusammenbau von Fußmuffe (8) und Winkel (9) erlauben,
- eine abfallende Wand (18), die im wesentlichen senkrecht zu der Zone (11) angeordnet ist, welche die Mittel zum Zusammenbau von Fußmuffe (8) und Winkel (9) enthält und im großen und ganzen parallel zur ersten Wand (10) steht,
enthält.

3. Haltevorrichtung für den Mechanismus eines Rolladens nach Anspruch 1, **dadurch gekennzeichnet, daß** die Nasen (16) in bezug auf die Außenseite (17) des Befestigungseisens (1) seitlich und senkrecht verlaufen.

4. Haltevorrichtung für den Mechanismus eines Rolladens nach einem der vorhergehenden Ansprüche, **dadurch gekennzeichnet, daß** vorgesehen ist, im wesentlichen im unteren Teil (19) des Befestigungseisens (1) mindestens eine von einem Schlitz gebildete Materialaussparung (20) derart anzuordnen, daß sie, wenn das Befestigungseisen (1) in die Schiene (3) hineingesteckt worden ist, einen gerippten Bereich (5) der Schiene (3) zurückzudrücken erlaubt, um dieses Befestigungseisen (1) in seiner Aufnahme (4) in Translation zu arretieren.

5. Haltevorrichtung für den Mechanismus eines Rolladens nach einem der Ansprüche 1 bis 4, **dadurch gekennzeichnet, daß** die Fußmuffe (8), die am Ende des Befestigungseisens (1) angebracht werden muß, aus einem Material, insbesondere Kunststoff, hergestellt wird, das einen sehr guten Reibungskoeffizienten besitzt, sodaß während des Abwickelns oder Aufwickelns des Rolladenpanzers eine sehr gute Führung sichergestellt wird, wobei die Fußmuffe (8) eine Vorderwand (24) mit einem kleinen Vorsprung (15b) umfaßt, der in bezug auf die Vorderwand (24) nach außen vorsteht und die axiale Arretierung der Fußmuffe (8) in ihrer Aufnahme ermöglicht.

6. Haltevorrichtung für den Mechanismus eines Rolladens nach Anspruch 5, **dadurch gekennzeichnet, daß** die Vorderwand (24) der Fußmuffe (8) derart verschiedene Dicken umfaßt, daß sie sich an unterschiedliche Schienenmodelle (3) anpaßt, die in Abhängigkeit von der Dicke des Rolladenpanzers variieren.

7. Haltevorrichtung für den Mechanismus eines Rolladens nach einem der vorhergehenden Ansprüche, **dadurch gekennzeichnet, daß** der Winkel (9) auf Grund der Lage der Befestigungsmittel (25) in Symmetrieachsen (26), welche die Montage durch Umdrehen des Winkels (9) ermöglichen, unabhängig davon, ob es in einer linken oder rechten Schiene (3) angeordnet ist, an einem Befestigungseisen (1) angebracht werden kann.

8. Haltevorrichtung für den Mechanismus eines Rolladens nach einem der vorhergehenden Ansprüche, **dadurch gekennzeichnet, daß** der durch Biegen einer Metalleiste hergestellte Winkel (9) im wesentlichen drei Bereiche (27, 28, 29) umfaßt.

9. Haltevorrichtung für den Mechanismus eines Rolladens nach den Ansprüchen 2 und 8 zusammengenommen, **dadurch gekennzeichnet, daß** ein erster Bereich (27) in der Mitte mit vorzugsweise zwei Schlitzen (30) versehen ist, die in einer Symmetrieachse (26) angeordnet sind, durch welche insbesondere eine der Diagonalen oder Mittellinien des ersten Bereichs führt, wobei dieser im wesentlichen quadratische Bereich (27) mit dem Teil (11) des Befestigungseisens (1) zusammenwirkt, der die Verbindungsmittel (12, 13, 14) enthält, und die diese Verbindungsmittel bildenden Nasen (16) sich einerseits in einen der Schlitze (30) bzw. eine der Vertiefungen (31) einfügen, die am Umfang des Bereichs (27) und auf beiden Seiten der Symmetrieachse (26) vorgesehen sind.

10. Haltevorrichtung für den Mechanismus eines Rolladens nach Anspruch 9, **dadurch gekennzeichnet, daß** ein zweiter Bereich (28) im wesentlichen senkrecht zum ersten Bereich (27) angeordnet ist und es erlaubt, in bezug auf den ersten Bereich (27) seitlich verschoben zu werden.

11. Haltevorrichtung für den Mechanismus eines Rolladens nach Anspruch 10, **dadurch gekennzeichnet, daß** ein dritter Bereich (29) des Winkels (9) in einer Richtung gebogen ist, die im wesentlichen senkrecht zum zweiten Bereich (28) und parallel zum ersten Bereich (27) verläuft.

12. Haltevorrichtung für den Mechanismus eines Rolladens nach einem der vorhergehenden Ansprüche, **dadurch gekennzeichnet, daß** die Öffnungen (33) mit Ohren (34) versehen sind, welche derart in diametral entgegengesetzten Positionen angeordnet sind, daß sie die Montage und die Anbringung von Lagern (35) oder Kugellagern ermöglichen, die durch eine Bajonett-Verbindung in Position gehalten werden.

13. Haltevorrichtung für den Mechanismus eines Rolladens nach einem der vorhergehenden Ansprüche, **dadurch gekennzeichnet, daß** auf Grund der Anordnung der Befestigungsmittel (25) in Symmetrieachsen (26) der Winkel (9) unabhängig von der Art der Bedienung oder der Größe des Versatzes der Betätigungswelle derselbe ist.

## Claims

1. Supporting device for a roller shutter mechanism, particularly intended for traditional applications, the device comprising a tab (1), a hub (8) and a bracket (9), the tab (1) being designed to fit into a housing (4) made in the end wall of a slideway (3), the said tab (1) being provided at its end with assembly means which allow the hub (8) to be mounted by clipping, the bracket (9) being provided with orifices (33) for the assembly of various components of the roller shutter, **characterized in that** the said tab (1) is also provided with assembly means (12, 13, 14) that allow the clip-mounting of the bracket (9) and which consist, on the one hand, of an orifice (14) for the passage of a stub (15) coming from the attached hub (8) and, on the other hand, of T-shaped tenons (16) allowing the bracket (9) to catch on the said tab (1), the stub (15) locking the assembly of the bracket (9) on the tab (1) under the tenons (16).

2. Supporting device for a roller shutter mechanism according to Claim 1, **characterized in that** the tab (1) has two parts (6, 7), the longitudinal first part (6) being intended to cooperate inside the housing (4) made in the slideway (3), the second part (7) comprising:
- a first wall (10) roughly perpendicular to the longitudinal first part (6) of the tab,
- a zone (11) which comprises a certain number of machined features (12, 13, 14) allowing the mounting of the hub (8) and of the bracket (9),
- an inclined wall (18) positioned roughly at right angles to the zone (11) comprising the mounting means for the hub (8) and the bracket (9) and generally parallel to the said first wall (10).

3. Supporting device for a roller shutter mechanism according to Claim 1, **characterized in that** the tenons (16) run laterally and at right angles to the face (17) exterior to the said tab (1).

4. Supporting device for a roller shutter mechanism according to any one of the preceding claims, **characterized in that** provision is made for there to be, more or less in the lower part (19) of the said tab (1), at least one cutout of material (20) consisting of a slot, so as to make it possible, when the said tab (1) is pushed into the slideway (3), for a zone of ribs (5) of the slideway (3) to be pushed back so as to translationally immobilize the said tab (1) in its housing (4).

5. Supporting device for a roller shutter mechanism according to any one of Claims 1 to 4, **characterized in that** the hub (8) which is to be mounted at the end of the said tab (1) is made of a material, particularly of a plastic, that has a very good coefficient of friction so as to provide very good guidance as the apron of the roller shutter unwinds or winds, the hub (8) comprising a frontal wall (24) with a small stud (15b) which projects outwards from the frontal wall (24), and allows the hub (8) to be axially immobilized in its housing.

6. Supporting device for a roller shutter mechanism according to Claim 5, **characterized in that** the frontal wall (24) of the said hub (8) has various thicknesses so as to suit various types of slideway (3) that vary according to the thickness of the apron.

7. Supporting device for a roller shutter mechanism according to any one of the preceding claims, **characterized in that** the bracket (9) can be mounted with equal ease on a tab (1) arranged in a left-hand slideway (3) or in a right-hand slideway (3) because the mounting means (25) are mounted along axes of symmetry (26) that allow it to be mounted by turning the said bracket (9) round.

8. Supporting device for a roller shutter mechanism according to any one of the preceding claims, **characterized in that** the bracket (9) formed by bending a metal tab has roughly three zones (27, 28, 29).

9. Supporting device for a roller shutter mechanism according to Claims 2 and 8 together, **characterized in that** a first zone (27) is equipped with apertures (30) at its centre, preferably two of these, positioned along an axis of symmetry (26) passing in particular through one of the diagonals or mid-lines of the said first zone, this zone (27), which is more or less square, collaborates with the part (11) of the said tab (1) which has the assembly means (12, 13, 14), the tenons (16) forming these assembly means fitting respectively into, on the one hand, one of the apertures (30) and, on the other hand, one of the cutouts (31) made at the periphery of the said zone (27) and on each side of the axis of symmetry (26) .

10. Supporting device for a roller shutter mechanism according to Claim 9, **characterized in that** a second zone (28) is positioned more or less at right angles to the first zone (27), this allowing a lateral offset with respect to the first zone (27).

11. Supporting device for a roller shutter mechanism according to Claim 10, **characterized in that** a third zone (29) of the bracket (9) is bent in a direction roughly at right angles to the second zone (28) and parallel to the first zone (27).

12. Supporting device for a roller shutter mechanism according to any one of the preceding claims, **characterized in that** the orifices (33) are equipped with lugs (34) placed in diametrically opposed positions so as to allow journal bearings (35) or ball bearings to be mounted and secured, which bearings are held in position by a bayonet-type mounting.

13. Supporting device for a roller shutter mechanism according to any one of the preceding claims, **characterized in that** the bracket (9) is unique regardless of the type of winding mechanism or the amount by which the winding axis is offset, because the mounting means (25) are positioned along axes of symmetry (26).
